# DEMANDE DE BREVET EUROPEEN

(11) **EP 0 956 796 A1**
(43) Date de publication de la demande: **17.11.1999**
(21) Numéro de dépôt: 99460033.6
(22) Date de dépôt: 10.05.1999
(51) Int. Cl.: A47F 7/02

(54) **Système de positionnement et de maintien d'objets sur une surface de base.**

(30) Priorité: 15.05.1998 FR 9806433
(71) Demandeur: Volume Exquis (SARL), 56000 Vannes (FR)
(72) Inventeur: Rupin Daniel, 56000 VANNES (FR); Descombes Franck, 56000 VANNES (FR)
(74) Mandataire: Ballot, Paul

(57) **Abrégé**

Dans ce système, des objets (2) comportent une surface d'appui (20) destinée à s'appliquer sur une surface de base (10), et le maintien des objets résulte de forces d'application de la surface d'appui (20) contre la surface de base (10) ; la surface de base (10) et la surface d'appui (20) comportant de plus des reliefs complémentaires (11, 21) destinés à s'imbriquer les uns dans les autres en assurant une orientation contrôlée desdits objets (2) par rapport à ladite surface de base (10), en un lieu quelconque de cette dernière.

Applications aux présentoirs, notamment en bijouterie.

## Description

La présente invention concerne le positionnement et le maintien sur une surface de base d'objets destinés à y être placés selon une orientation et/ou un alignement précis.

L'invention concerne plus particulièrement des présentoirs, notamment dans le domaine de la bijouterie-horlogerie où elle a été conçue, et c'est dans ce contexte qu'elle va être exposée et décrite.

Une façon commode et largement répandue d'exposer des bijoux consiste à les agencer sur des supports intermédiaires spécifiques destinés eux-mêmes à être reçus sur des surfaces de base tels que plateaux de vitrine et/ou de présentation à la clientèle. Un support intermédiaire est par exemple conçu pour porter judicieusement placées les unes par rapport aux autres les multiples pièces d'une parure, ou bien différents modèles d'une même catégorie, telles des bagues, pendentifs, boucles d'oreille, etc., ou encore un bijou seul. Et sur un même plateau ou support de base, plusieurs supports intermédiaires sont réunis, selon une disposition qui doit bien entendu être soignée.

Le maintien en place des supports intermédiaires est généralement assuré par aimantation, de façon d'ailleurs satisfaisante. Mais en revanche, ce moyen laisse entier le problème de leur positionnement qui se doit d'être effectué avec soin, s'agissant de leur orientation qui doit être rigoureusement contrôlée : pour être exactement la même pour tous au sein d'un même ensemble, et sur un plateau déterminée par rapport au pourtour de celui-ci ; s'agissant également de leur alignement éventuel à plusieurs sur une même rangée. Or, dans une journée, cette tâche de réorganiser un ensemble est à répéter sans arrêt, en nécessitant à chaque fois de la part du personnel de vente un temps non négligeable et dont il ne dispose pas toujours, notamment dans les périodes d'affluence.

Dans la pratique, il s'ensuit qu'en cours de journée, les plateaux ne sont pas réorganisés comme ils le devraient, au détriment bien-sûr de la présentation, et qu'après la fermeture en fin de journée, le travail de remise en place est excessivement long.

L'invention procède d'une recherche de solution simple et efficace à ce problème.

Dans sa forme générale, elle consiste en un système de maintien et de positionnement d'objets sur une surface de base globalement plane, dans lequel lesdits objets comportent une surface d'appui globalement plane destinée à s'appliquer sur ladite surface de base, et le maintien desdits objets résulte de forces d'application de ladite surface d'appui desdits objets contre ladite surface de base ; et caractérisé en ce que ladite surface de base et ladite surface d'appui desdits objets comportent des reliefs complémentaires destinés à s'imbriquer les uns dans les autres en assurant une orientation contrôlée desdits objets par rapport à ladite surface de base, en un lieu quelconque de cette dernière.

Dans une forme de réalisation préférée, les reliefs de ladite surface de base consistent en une striure orientée selon une direction donnée, avec laquelle peut coopérer une nervure, ou bien une pluralité de nervures, ou bien une striure complémentaire de la surface d'appui desdits objets. En variante, au moins ladite surface de base peut comporter une combinaison de striures identiques orientées selon plusieurs directions, pour permettre différentes orientations desdits objets. A noter que les striures permettent un alignement précis et facile de plusieurs objets en rangée, ainsi qu'en colonne lorsqu'il existe deux striures orthogonales.

Avantageusement, la force d'application de la surface d'appui desdits objets contre ladite surface de base est obtenue par aimantation.

La surface de base est par exemple constituée par une tôle emboutie, ou bien par un panneau moulé de résine ou autre matière synthétique dans laquelle a été incluse de la matière ferreuse, avantageusement sous forme de particules ou de treillis, tandis que lesdits objets comportent un aimant monté dans leur surface d'appui.

Les caractéristiques et avantages de l'invention mentionnés ci-dessus, ainsi que d'autres, apparaîtront clairement dans la description suivante, faite en relation avec les dessins joints, dans lesquels :
la Fig. 1 est une vue en plan représentant schématiquement l'invention sous forme d'un présentoir de bijoux comprenant une surface de base et des supports intermédiaires de bijoux destinés à être placés sur celle-ci ;
la Fig. 2 est une vue en coupe partielle selon la ligne II-II de la Fig. 1 ;
la Fig. 3 est une vue en plan partielle, à échelle agrandie, d'une surface de base pour recevoir lesdits supports intermédiaires ;
la Fig. 4 est une vue schématique, partiellement en coupe verticale, représentant un autre dispositif de présentoir à bijoux selon l'invention, et
la Fig. 5 est une vue en plan similaire à la Fig. 3, représentant une variante des surfaces de base pour des dispositifs selon l'invention tels que les présentoirs des Figs. 1 et 2 et de la Fig. 4.

Considérant d'abord les Figs. 1 et 2, elles illustrent un présentoir à bijoux comprenant en tant que surface de base un panneau 1 destiné à être placé verticalement, et à recevoir une pluralité de supports intermédiaires 2 sur lesquels sont montés directement les bijoux, chacun étant adapté à la catégorie à laquelle ils est destiné. Ainsi, les supports intermédiaires de la seconde rangées, pour des bagues, sont des barrettes à profil triangulaire, tandis que ceux des première et troisième rangées, pour des chaînes à pendentifs, médailles, boucles d'oreille, gourmettes et montres sont des plaquettes rectangulaires, le dernier support intermédiaire en bas à droite étant utilisé pour porter un logo, un message publicitaire ou promotionnel, etc. L'ensemble des supports intermédiaires 2 se doit d'être disposé sur le panneau 1 avec soin, par exemple selon la disposition en rangées et en colonnes de la Fig. 1 où l'aplomb de chaque élément et les alignements horizontaux et verticaux doivent donc être parfaits.

C'est précisément ce que permet de façon très simple l'invention, selon laquelle une complémentarité de reliefs de la surface 10 du panneau 1 et de reliefs de la surface d'appui 20 des supports intermédiaires 2 venant s'appliquer sur la surface 10, combinée à une force d'application de la surface 10 sur la surface 20, assure un positionnement parfaitement contrôlé desdits supports intermédiaires.

Dans la forme de réalisation représentée, la force d'application est une force magnétique, le panneau 1 étant en tôle ou bien chargé de matière ferreuse, tandis que la base 22 des supports intermédiaires 2 renferme un ou plusieurs aimants 23 venant au plus près de la surface 20.

Les reliefs sur la surface 10 du panneau peuvent consister en une striure orientée horizontalement, composée de mêmes sillons 11 rectilignes, parallèles et également espacés. Pour coopérer avec cette striure, la surface 20 des supports intermédiaires 2 comporte une nervure 21 de profil complémentaire de celui des sillons 11, ou bien plusieurs nervures 21 dont l'écartement entre nervures adjacentes est un multiple de celui des sillons 11, ou bien encore une striure formée de nervures 21 au même écartement que les sillons 11. Cet agencement des surfaces 10 et 20 assure un aplomb et un alignement horizontal précis des supports intermédiaires 2 sur le panneau 1.

Combinée à cette première striure de sillons 11 orientée horizontalement, la surface 10 comporte avantageusement une seconde striure identique orientée verticalement, composée de sillons 11' identiques aux sillons 11 et régulièrement espacés au même écartement que ces derniers, Fig. 3. L'aplomb et l'alignement horizontal des supports intermédiaires 2 peuvent ainsi être contrôlés, que le panneau 1 soit disposé debout avec ses grands côtés verticaux, ou bien allongé transversalement avec ses grands côtés horizontaux.

De même que la surface 10, la surface 20 des supports intermédiaires peut comporter, perpendiculaire à la nervure 21 au moins, une seconde nervure identique à la nervure 21, ou bien une pluralité de secondes nervures satisfaisant les mêmes conditions d'espacement que les nervures 21 et qui permettent de contrôler l'alignement vertical, en plus de l'aplomb et de l'alignement horizontal des supports intermédiaires 2.

Bien entendu, la surface 10 peut comporter des striures supplémentaires, par exemple à 45° des deux premières. De même, le profil des striures peut être autre que représenté sur les dessins, s'agissant par exemple d'une ondulation régulière.

La Fig. 4 représente schématiquement un autre présentoir à bijoux selon l'invention, dans lequel le support de base 3 est un plateau destiné à être placé horizontalement, sur la surface 30 duquel sont posés des supports intermédiaires 4, dont la surface d'appui est généralement le dessous d'un socle 42 renfermant un aimant 43. Dans cette forme de réalisation, l'invention est mise en oeuvre exactement de la même façon que dans l'exemple précédent, et il n'y a donc pas lieu de la redécrire. On remarquera cependant le profil particulier, en dents de scie, et des reliefs complémentaires 41 de la surface 40, la combinaison de deux striures orthogonales telles que la striure 41 formant un relief de surface en pointes de diamant.

La Fig. 5 représente une autre forme possible et intéressante des reliefs de surfaces de base telles que les surfaces 10 et 30, et de surfaces d'appui d'objets destinés à être placés sur ces surfaces de base, telles que les surfaces 20 et 40. Ici, sur la surface 50, les reliefs sont des points ou plots 51 disposés en carré et formant donc un motif de quadrillage régulier. Bien que l'inverse soit évidemment tout à fait possible, les points 51 sont de préférence en creux sur la surface de base 50, et par conséquent en relief sur la surface d'appui des objets destinés à être reçus sur la surface 50, du fait que dans ce cas, l'aimant inclus dans la base des objets pourra être monté pour venir à fleur de leur surface d'appui, et donc fonctionnellement à proximité immédiate de la surface de base 50 ; au lieu que dans l'autre cas, l'aimant sera distant de la surface d'appui d'au moins la profondeur des points en creux, au détriment de son efficacité. Cette remarque vaut bien entendu également pour l'exemple des Figs. 1 et 2. Par ailleurs, les creux ou bosses 51 peuvent avoir des formes diverses, telles que ronde, carrée, polygonale, étoilée, etc., en vue d'un effet esthétique et/ou d'une personnalisation de la surface 50.

## Revendications

1. Système de maintien et de positionnement d'objets (2) sur une surface de base (10, 30, 50) globalement plane, dans lequel lesdits objets comportent une surface d'appui (20, 40) globalement plane destinée à s'appliquer sur ladite surface de base, et le maintien desdits objets (2, 4) résulte de forces d'application de ladite surface d'appui desdits objets contre ladite surface de base ; caractérisé en ce que ladite surface de base (10, 30, 50) et ladite surface d'appui (20, 40) desdits objets (2, 4) comportent des reliefs complémentaires destinés à s'imbriquer les uns dans les autres en assurant une orientation contrôlée desdits objets par rapport à ladite surface de base (10, 30, 50), en un lieu quelconque de cette dernière.

2. Système selon la revendication 1, caractérisé en ce que les reliefs de ladite surface de base (10, 30) consistent en au moins une striure (11, 31) orientée selon une direction donnée.

3. Système selon la revendication 2, caractérisé en ce que ladite surface de base comporte une combinaison de plusieurs striures identiques orientées selon plusieurs directions.

4. Système selon la revendication 2, caractérisé en ce que ladite surface de base (10) comporte une combinaison de deux striures orthogonales (11, 11'), et en ce que ladite surface d'appui (20) comporte une combinaison de deux ensembles de reliefs orthogonaux complémentaires respectivement des deux striures de ladite surface de base (10).

5. Système selon l'une des revendications 2 à 4, caractérisé en ce que chacun des ensembles de reliefs de la surface d'appui (20) desdits objets (2) complémentaire d'une striure de ladite surface de base (10) consiste en au moins une nervure (21) sur ladite surface d'appui.

6. Système selon l'une des revendications 2 à 4, caractérisé en ce que chacun des ensembles de reliefs de la surface d'appui (20) desdits objets (2) complémentaire d'une striure de ladite surface de base (10) consiste en une striure.

7. Système selon la revendication 1, caractérisé en ce que les reliefs de ladite surface de base (50) sont des points disposés en carrés pour former un motif de quadrillage régulier.

8. Système selon l'une des revendications 1 à 7, caractérisé en ce que la force d'application de la surface d'appui (20, 40) desdits objets (2, 4) contre ladite surface de base (10, 30, 50) est obtenue par aimantation.

9. Système selon la revendication 8, caractérisé en ce que ladite surface de base (10, 30, 50) est constituée par une tôle emboutie.

10. Système selon la revendication 8, caractérisé en ce que ladite surface de base (10, 30, 50) est constituée par un panneau moulé de matière synthétique dans laquelle a été incluse de la matière ferreuse.

11. Système selon l'une des revendications 1 à 10, caractérisé en ce qu'il est un présentoir comprenant une surface de base (10, 30, 50) destiné à recevoir des supports intermédiaires (2, 4) pour des objets.

12. Système selon la revendications 10, caractérisé en ce qu'il est un présentoir à bijoux.
